# EUROPÄISCHE PATENTANMELDUNG

(11) **EP 1 329 244 A1**
(43) Veröffentlichungstag der Anmeldung: **23.07.2003**
(21) Anmeldenummer: 02405035.3
(22) Anmeldetag: 22.01.2002
(51) Int. Cl.: A63C 7/04

(54) **Ski mit einer Spitzkappe**

(71) Anmelder: Tödi Sport AG, 8750 Glarus (CH)
(72) Erfinder: Marti, Hansruedi, 8755 Ennenda (CH)
(74) Vertreter: Groner, Manfred

(57) **Zusammenfassung**

Der Ski weist eine Spitzkappe (4) auf, die auf das vordere Ende (3) eines Skikörpers (2) aufgesetzt ist. Ein Skifell (11) ist am Skiende sowie an der Skispitze (3) lösbar befestigt. Die Skikappe (4) besitzt Befestigungsmittel (5), mit denen das vordere Ende des Skifells (11) fixierbar ist. Vorzugsweise weist die Skikappe (4) an ihrer Unterseite einen Deckel (5) auf, der einen vorderen Bereich des Skifells (11) flächig überdeckt und fixiert. Der Deckel (5) ist vorzugsweise an einem Körper (16) der Skikappe (4) schwenkbar befestigt.

## Beschreibung

Die Erfindung betrifft einen Ski mit einer Spitzkappe, die auf das vordere Ende eines Skikörpers aufgesetzt ist und mit einem Skifell, das am Skiende sowie an der Skispitze lösbar befestigt ist.

Skis dieser Art sind für Skitouren seit langem bekannt. Die Befestigung des Skifells am Skiende erfolgt mit einem Metallhaken, der über das Skiende eingehängt wird. Das vordere Ende des Skifells ist mit einem Gummispanner versehen, dessen vorderer Metallbügel an der Skispitze eingehängt wird. Zur Befestigung des Gummispanners am Skifell wird das haftende Fellende um den hinteren Metallbügel des Spanners gelegt. Nachteilig ist bei dieser Befestigungsart, dass das vordere Ende des Skifells mit Schnee hinterfüllt werden kann. Dadurch wird das Fell aufgedrückt und die genannte Leimschicht wird beeinträchtigt. Zudem besteht die Schwierigkeit, dass der Gummispanner temperaturabhängig ist und damit sehr ungleich sein kann. Es besteht auch die Gefahr, dass er reisst.

Der Erfindung liegt die Aufgabe zugrunde, einen Ski der genannten Art zu schaffen, der eine einfachere und zudem sichere Befestigung des Skifells an der Skispitze ermöglicht.

Die Aufgabe ist bei einem gattungsgemässen Ski dadurch gelöst, dass die Skikappe Befestigungsmittel aufweist, mit denen das vordere Ende des Skifells fixierbar ist. Beim erfindungsgemässen Ski wird das Skifell nicht mit einem Gummizug, sondern mit den genannten Befestigungsmitteln der Skikappe fixiert. Die Skikappe dient beim erfindungsgemässen Ski somit gleichzeitig auch zur Befestigung des Skifells. Die Befestigung erfolgt dann besonders sicher, wenn gemäss einer Weiterbildung der Erfindung die Skikappe an ihrer Unterseite einen Deckel aufweist, der einen vorderen Bereich des Skifells überdeckt und fixiert. Das vordere Ende des Skifells befindet sich dann somit unter diesem Deckel. Damit ist besonders zuverlässig ein Hinterfüllen von Schnee vermieden.

Ist der genannte Deckel schwenkbar an der Skikappe befestigt, so ist eine besonders einfache Montage des Skifells möglich. Bei aufgeklapptem Deckel wird das vordere Ende des Skifelles in die Skikappe eingeführt und durch Schliessen des Deckels wird das vordere Ende des Skifelles fixiert. Vorzugsweise ist der Deckel an einem Grundkörper der Skikappe verrastet. Beim Schliessen des Deckels wird dieser dann mit dem Grundkörper verrastet. Ein temperaturabhängiger Gummispanner ist somit nicht mehr erforderlich. Damit ergibt sich eine einfachere Ausführung sowie eine einfachere und sicherere Montage des Skifelles.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch eine räumliche Ansicht der Skispitze eines erfindungsgemässen Skis, wobei der Deckel zur Befestigung des Skifelles geöffnet ist,
- Figur 2: schematisch eine räumliche Ansicht der Skispitze, wobei der Deckel geschlossen ist,
- Figur 3: eine weitere Ansicht der Skispitze,
- Figur 4: ein Schnitt entlang der Linie IV-IV der Figur 3,
- Figur 5: ein Schnitt entlang der Linie V-V der Figur 3,
- Figur 6: schematisch eine weitere räumliche Ansicht der Skispitze und
- Figur 7: eine räumliche Ansicht der Skikappe, wobei der Deckel weggelassen ist.

Der in den Figuren 1 und 2 gezeigte Ski 1 weist in bekannter Weise einen Skikörper 2 auf, der ein hier nicht gezeigtes Skiende sowie eine nach oben gebogene Skispitze 3 besitzt. Auf die Skispitze 3 ist eine Skikappe 4 aufgesetzt, die vorzugsweise aus Kunststoff als Spritzgussteil hergestellt ist. Die Skikappe 4 weist einen Körper 16 auf, der gemäss Figur 7 eine Ausnehmung 15 aufweist, in welche die Skispitze 3 des Skikörpers 2 eingreift. Die Befestigung des Körpers 16 erfolgt mit hier nicht gezeigten Befestigungsschrauben, welche durch Schraubenlöcher 10 hindurch in den Skikörper 2 eingeschraubt sind. Die Befestigung des Körpers 16 kann aber auch auf andere Weise, beispielsweise durch Einrasten in eine hier nicht gezeigte Einfräsung des Skikörpers 2 erfolgen.

An der Unterseite des Körpers 16 ist schwenkbar ein Deckel 5 gelagert, der in geschlossenem Zustand gemäss Figur 2 eine Ausnehmung 12 überdeckt. Der Deckel 5 kann mit einem Filmscharnier mit dem Körper 16 oder gemäss den Figuren 3 und 4 mit zwei Achszapfen 17, die jeweils in eine Ausnehmung 14 eingreifen, befestigt sein. An der Unterseite des Deckels 5 sind gemäss den Figuren 1 und 5 zwei Rastnasen 8 angeformt, die an Rastnasen 9 des Körpers 6 einrastbar sind. Die Figur 5 zeigt deutlich den Eingriff der Rastnasen 9 des Körpers 16 an den Rastnasen 8 des Deckels. Die Verrastung erfolgt beim Schliessen des Deckels 5. Zum Lösen des verrasteten Deckels 5 weist dieser einen Schlitz 7 auf, in den beispielsweise eine Münze einführbar ist. Alternativ kann anstelle des Schlitzes 7 der Deckel 5 mit einer hier nicht gezeigten Griffmulde oder dergleichen versehen sein.

An der Unterseite des Deckels 5 sind zudem mehrere Spitzen 6 angeformt, die Haltemittel zur Fixierung des vorderen Endes eines Skifelles 11 darstellen. Die Spitzen 6 können auch als Rippen, Dornen oder dergleichen ausgebildet sein. Diese sind vorstehend derart ausgebildet, dass sie bei geschlossenem Deckel in die Haarseite des Skifells 11 eingreifen.

Das Skifell 11, von dem in den Figuren 1 und 2 die Haarseite sichtbar ist, weist einen Zuschnitt 13 auf, welcher der Kontur der Ausnehmung 12 im wesentlichen entspricht. Für die Montage des Skifelles 11 wird dieses am hier nicht gezeigten hinteren Ende beispielsweise mit einem Haken befestigt. Das vordere Ende wird gemäss der Figur 1 in die Ausnehmung 12 eingelegt. Wird nun der Deckel 5 geschlossen, so rastet dieser am Körper 16 lösbar ein und klemmt das vordere Ende des Skifelles 11 gegen die Sohle des Skikörpers 2. Zudem greifen die Spitzen 16 in die Haarseite des Skifelles 11 ein und fixieren dieses zusätzlich. Das vordere Ende des Skifelles 11 ist somit vom Deckel 5 überdeckt und wird von diesem gleichzeitig fixiert. Der Deckel 5 überdeckt gleichzeitig die Schraubenlöcher 10, so dass diese nicht sichtbar sind, was vor allem in ästhetischer Hinsicht vorteilhaft ist. Da die Spitze des Skifelles 11 flächig vom Deckel 5 überdeckt ist, kann ein Eindringen von Schnee hinter das Skifell 11 wirksam vermieden werden. Die Leimschicht des Skifells 11 kann somit nicht beeinträchtigt werden.

## Patentansprüche

1. Ski mit einer Spitzkappe (4), die auf das vordere Ende (3) eines Skikörpers (2) aufgesetzt ist und mit einem Skifell (11), das am Skiende sowie an der Skispitze (3) lösbar befestigt ist, **dadurch gekennzeichnet, dass** die Skikappe (4) Befestigungsmittel (5) aufweist, mit denen das vordere Ende des Skifells (11) fixierbar ist.

2. Ski nach Anspruch 1, **dadurch gekennzeichnet, dass** die Skikappe (4) an ihrer Unterseite einen Deckel (5) aufweist, der einen vorderen Bereich des Skifells (11) flächig überdeckt und fixiert.

3. Ski nach Anspruch 2, **dadurch gekennzeichnet, dass** der Deckel (5) an einen Körper (16) der Skikappe (4) schwenkbar befestigt ist.

4. Ski nach einem der Ansprüche 1 bis 3, **dadurch gekennzeichnet, dass** der Deckel (5) Schraubenlöcher (10) überdeckt, mit denen der Körper (16) der Skikappe (4) am Skikörper (2) befestigt ist.

5. Ski nach einem der Ansprüche 2 bis 4, **dadurch gekennzeichnet, dass** der Deckel (5) lösbar am Körper (16) verrastbar ist.

6. Ski nach Anspruch 4 bis 5, **dadurch gekennzeichnet, dass** der Körper (16) der Skikappe (4) unterseitig eine etwa U-förmige Ausnehmung (12) aufweist, in welche der Deckel (5) eingesetzt ist.
